# EUROPÄISCHE PATENTSCHRIFT

(11) **EP 0 815 024 B1**
(45) Veröffentlichungstag und Bekanntmachung des Hinweises auf die Patenterteilung: **03.02.1999**
(21) Anmeldenummer: 96909104.0
(22) Anmeldetag: 21.03.1996
(51) Int. Cl.: B65D 30/24

(54) **KREUZ- ODER KLOTZBODENVENTILSACK**
CROSS OR BLOCK BOTTOM VALVE SACK
SAC A VALVE A FOND CROISE OU A FOND FORME

(30) Priorität: 30.03.1995 DE 19511814
(43) Veröffentlichungstag der Anmeldung: 07.01.1998
(73) Patentinhaber: Henkel Kommanditgesellschaft auf Aktien, 40191 Düsseldorf (DE)
(72) Erfinder: RUNGE, Volker, D-40880 Ratigen (DE); RISCHKE, Rüdiger, D-41541 Dormagen (DE)
(86) Internationale Anmeldenummer: EP9601217
(87) Internationale Veröffentlichungsnummer: WO9630271

(56) Entgegenhaltungen:
- EP-A- 0 332 549
- DE-A- 2 006 146
- DE-C- 818 327
- DE-C- 842 586
- FR-A- 2 228 004
- US-A- 4 387 749
- US-A- 4 391 404

## Beschreibung

Die Erfindung betrifft einen Ventilsack gemäß dem Oberbegriff des Anspruchs 1. Dokument FR 2 228 004 A offenbart einen derartigen Ventilsack.

Bei der Befüllung eines Kreuz- oder Klotzbodenventilsackes mit insbesondere staub- oder pulverförmigen Füllgütern unter Verwendung pneumatischer Fülleinrichtungen entstehen Schwierigkeiten dadurch, daß der durch das Ventil sich hindurch erstreckende Füllstutzen einer Fülleinrichtung von dem Ventil nicht in der Weise umschlossen wird, daß kein staubförmiges oder pulverförmiges Material austreten kann. Während des Befüllungsvorganges können hierdurch bedingt unter Umständen größere Mengen des Füllgutes nach außen treten, was insbesondere mit einer starken Staubwolkenentwicklung einhergeht.

Dieses Problem ist bereits erkannt worden und unterschiedliche Lösungsvorschläge sind z. B. durch die EP 0 357 835 B1, DE-AS 1 115 118, DE-PS 1 219 384 bekannt geworden.

Durch die EP 0 357 835 B1 ist ein Kreuz- oder Klotzbodenventilsack aus Papier, Kunststoffolie oder dergleichen faltbarem Material für insbesondere staubförmiges oder pulverförmiges Füllgut mit einem Füllventil bekannt. Das Füllventil ist einem seiner beiden seitlich von Bodenseitenfalzlinien begrenzten Sackböden im Bereich eines Ventil bildenden Eckeinschlags ausgebildet. Das Füllventil weist einen mit einem Ende über den das Ventil bildenden Eckeinschlag in das Sackinnere hineinragenden Ventilschlauch auf. Der Ventilschlauch ist in seinem in das Sackinnere hineinragenden Endbereich mit einer Querschnittsverengung versehen, die von den im flach liegenden Zustand des Ventilschlauchs einander gegenüberliegenden Schlauchlängskanten ausgeht und an der inneren Endkante des Ventilschlauches endet. Die Querschnittsverengung ist von randseitigen Klebeverbindungen zwischen den beiden Materiallagen des flach liegenden Ventilschlauches gebildet. Die Klebverbindung ist in Form eines Dreiecks ausgebildet, wobei die Hypotenusen der Dreiecke im Ventilschlauch einander zugewandt sind und zur inneren Endkante des Ventilschlauches konvergieren.

Die DE-AS 1 115 118 beschreibt einen vergleichbaren Kreuz- oder Klotzbodenventilsack, wobei die Klebverbindung zwischen den beiden Materiallagen des flach liegenden Ventilschlauches zur Ausbildung der Querschnittsverengung in Form langgestreckter rechteckförmiger Streifen ausgebildet ist.

Bei der Herstellung solcher Kreuz- oder Klotzbodenventilsäcke ist eine genaue Positionierung der Klebverbindungen von Bedeutung. Ist der Abstand der Klebverbindungen zueinander zu groß, so kann dies zu einem Austritt eines staub- oder pulverförmigen Füllgutes fuhren, da der Einfüllstutzen der Füllvorrichtung nicht eng anliegend von dem Ventilschlauch umgriffen wird. Eine zu enge Ausbildung der Klebverbindungen kann dazu führen, daß beim Einführen des Füllstutzens der Ventilschlauch zerstört wird.

Durch die DE-PS 1 219 384 ist ein Ventilsack aus Papier oder ähnlichem Material mit in das Sackinnere hinein ragenden Ventilschläuchen bekannt. Die Ventilschläuche weisen Schlitze zur Bildung von Fransen oder Zungen auf. Diese Druckschrift schlägt mindestens drei jeweils aus einfachen oder Doppellagen bestehende Ventilschläuche vor, die in verschiedenen Entfernungen von dem Sackventileingang in das Sackinnere hineinragende Schlitzreihen aufweisen, wobei die verschiedenen Ventilschläuche teils am Ventilausgang, teils am Innenende des Eckeinschlages befestigt sind. Die Ausbildung der Streifen oder Zungen dienen der Verbesserung der selbständigen Schließwirkung des Ventils.

Der vorliegenden Erfindung liegt die Aufgabe zugrunde, den bekannten Kreuz- oder Klotzbodenventilsack so weiterzubilden, daß unter Vermeidung von Klebverbindungen während eines Füllvorganges ein Austritt eines Teils des Füllgutes vermieden wird.

Erfindungsgemäß wird diese Aufgabe durch einen Ventilsack mit den Merkmalen des Anspruchs 1 gelöst. Vorteilhafte Weiterbildungen sind Gegenstand der Unteransprüche.

Wird der erfindungsgemäße Ventilsack auf einen Füllstutzen einer Fülleinrichtung aufgesteckt, so wird durch den Füllstutzen ein Abschnitt des umgefalteten Endbereichs des Ventilschlauches entfaltet. Der Ventilschlauch formt seinen Endbereich entsprechend dem Querschnitt des Füllstutzens aus.

Der Abschnitt ist durch Schlitze oder Solltrennlinien körperlich unterteilt. Bei den Solltrennlinien kann es sich um eine Materialschwächung des Ventilschlauches handeln. Die Materialschwächung sollte so groß sein, daß beim Einführen eines Füllstutzens in den Ventilschlauch durch den Füllstutzen der Ventilschlauch entlang der Materialschwächung reißt. Es können mehrere Materialschwächungen nebeneinander ausgebildet sein, so daR der erfindungsgemäße Ventilsack auch durch Füllstutzen unterschiedlicher Außenkontur befüllt werden kann, die sich jeweils Öffnungen geeigneter Größe schaffen.

Die Ausbildung von Schlitzen hat den Vorteil, daß durch das Einführen eines Füllstutzens in den Ventilschlauch der Füllstutzen nur eine Entfaltung eines Teils des Endabschnittes durchführen muß.

In einer vorteilhaften Ausgestaltung der Erfindung wird vorgeschlagen, daß zwei Solltrennlinien bzw. Schlitze vorgesehen sind. Der Abstand zwischen den beiden Solltrennlinien bzw. Schlitzen sollte so bemessen sein, daß sich der zwischen den Solltrennlinien bzw. Schlitzen liegende Abschnitt bei einem in den Ventilschlauch eingeführten Füllstutzen einer Füllvorrichtung entfaltet und diesen anliegend umgibt.

Bevorzugt ist eine Ausgestaltung, bei der der Endabschnitt um eine im wesentlichen senkrecht zu den Solltrennlinien bzw. Schlitzen verlaufende Falzlinie umgefaltet ist. Die Solltrennlinien bzw. Schlitze enden vorzugsweise an dieser Falzlinie.

Zweckmäßigerweise sind die Solltrennlinien bzw. Schlitze gleich lang. Dies erleichtert die Herstellung eines Ventilschlauches.

Gemäß einer weiteren vorteilhaften Ausgestaltung wird vorgeschlagen, daß die Solltrennlinien durch Perforationen gebildet sind. Die Herstellung von Perforationen ist gegenüber der Ausbildung von Materialschwächungen einfacher.

Weiterhin wird vorgeschlagen, daß der Ventilschlauch wenigstens teilweise aus einem gasdurchlässigen Material besteht. Hierdurch kann der während des Füllvorgangs entstehende Überdruck im Sack durch die Oberfläche des Ventilschlauches entweichen, ohne daß das Füllgut aus dem Sackinneren heraustreten kann.

Es kann zweckmäßig sein, den Außenbereich den Ventilschlauches nach erfolgter Befüllung zu verschließen. Hierzu wird eine im Außenbereich den Ventilschlauches in oder auf diesem angeordnete Verschlußhülse vorgeschlagen, die eine Beschichtung aufweist, die in einen klebefähigen Zustand für einen Verschluß des Ventils überführbar ist. Die Beschichtung kann eine Kunststoffbeschichtung sein, welche durch Erwärmung klebfähig wird, wobei nach Abkühlung eine Klebeverbindung entsteht.

Vorzugsweise sind der Ventilschlauch bzw. der Ventilschlauch und die Verschlußhülse so ausgebildet, daß dieser bzw. diese bei einem in den Ventilschlauch eingeführten Füllstutzen zum Sackinneren hin konisch verläuft bzw. verlaufen.

Weitere Vorteile und Merkmale der Erfindung werden anhand eines Ausführungsbeispiels erläutert. In der Zeichnung zeigen:
- Fig. 1: schematisch einen Sack in der Draufsicht,
- Fig. 2: schematisch in der Draufsicht einen Sack mit einem aufgeklappten Abschnitt,
- Fig. 3: einen Ventilschlauch,
- Fig. 4: den Ventilschlauch nach Fig. 3 mit teilweise entfaltetem Abschnitt,
- Fig. 5: den Ventilschlauch nach Fig. 3 mit vollständig entfaltetem Abschnitt und
- Fig. 6: einen Ventilschlauch mit einer Abschlußhülse.

In den Fig. 1 und 2 ist jeweils ein Ventilsack dargestellt, der aus Papier bestehen kann. Statt Papier können auch andere Werkstoffe oder mit einem Kunststoff beschichtetes Papier verwendet werden.

Die Bodenmittelbruchlinie ist in den Fig. 1 und 2 mit dem Bezugszeichen 1 versehen. Die beiden Bodenseitenfalzlinien sind jeweils durch die gestrichelten Linien 2 und 3 verdeutlicht. Die beiden Seitenumschläge tragen die Bezugszeichen 4, 5. Mit den Bezugszeichen 7 und 8 sind die jeweils gegenüber liegenden Eckeinschläge bezeichnet. Auf dem Eckeinschlag 7 ist ein Zuschnitt 9 aufgeklebt. Der Zuschnitt 9 ist im wesentlichen rechteckförmig ausgebildet. Dieser Materialzuschnitt 9 ist nahezu symmetrisch bezüglich der Bodenmittelbruchlinie 1 angeordnet. Er endet vor der Kante des Bodenseitenumschlages 4 bzw. 5. Der Materialzuschnitt 9 bildet im gefalteten Zustand des Bodens eine Verschlußhülse 11, wie sie später noch näher beschrieben wird.

Auf dem Materialzuschnitt 9 ist ein Füllventil 10 in Form eines Schlauches angeordnet. Der Ventilschlauch 10 ragt in das Sackinnere 12. Der Ventilschlauch 10 weist einen in das Sackinnere 12 ragenden Endabschnitt 13 auf. Der Endabschnitt 13 ist mit Schlitzen versehen und entlang der Falzlinie 15 auf sich selbst umgefaltet.

In der Fig. 2 ist ein Ventilsack dargestellt, bei dem die Lage des Zwischen den Schlitzen 14 entstehenden Abschnittes 16 nach Einführung eines Füllstutzens, welcher nicht dargestellt ist, einnimmt.

Wir nehmen nun Bezug auf die Fig. 3 bis 5. In der Fig. 3 ist ein Ventilschlauch 10 dargestellt. Der Ventilschlauch 10 weist eine untere Fläche 17 und eine obere Fläche 18 auf, die über die Randflächen 19, 20 miteinander verbunden sind. Die obere Fläche 18 ist durch zwei sich überlappende Streifen 21, 22 gebildet. Der Ventilschlauch 10 weist einen um die Falzlinie 15 umgefalteten Endabschnitt 13 auf. In der Fig. 3 ist gestrichelt der Endabschnitt 13 dargestellt, wenn dieser noch nicht um die Falzlinie 15 auf sich selbst umgefaltet ist. Der Endabschnitt 13 weist zwei Schlitze 14a, 14b auf. Die Schlitze 14a, 14b sind gleichlang und erstrecken sich von der Stirnseite 23 des Endabschnittes 13 bis zu der Falzlinie 15. Die Schlitze 14a, 14b sind strichpunktiert dargestellt und im Abstand zueinander ausgebildet. Die Schlitze 14a, 14b sind in der unteren Fläche 17 ausgebildet. In der oberen Fläche 18 des Endabschnittes 13 sind keine Schlitze vorgesehen.

Wird in den Ventilschlauch 10 in den durch die Flächen 17, 18, 19 und 20 begrenzten Innenraum 24 ein Füllstutzen einer Fülleinrichtung eingeführt, so stößt das eine Ende des Füllstutzens an der Falzlinie 15 gegen den umgefalteten Abschnitt 13.

Beim weiteren Einführen des Füllstutzens in den Innenraum 24 wird der zwischen den Schlitzen ausgebildete Abschnitt 16 aufgeklappt. In der Fig. 4 ist eine Position des Abschnittes 16 während des Umklappvorgangs dargestellt. In der Fig. 5 ist der Abschnitt 16 vollständig aufgeklappt. Der übrige Teil des Endabschnittes 13 behält seine Lage bei, biegt sich dabei aber um den Füllstutzen. Der Abstand zwischen den Schlitzen 14a und 14b ist so bemessen, daß die bei der Durchführung des Füllstutzens sich ergebende Öffnung den Füllstutzen eng umschließt, insbesondere unterstützt durch einen eventuell beim Füllen im Sack entstehenden Überdruck.

In der Fig. 6 ist ein Ventilschlauch 10, wie er in den Fig. 3 bis 5 beschrieben ist, mit einer Verschlußhülse 11 versehen. Der Ventilschlauch 11 ragt in die Verschlußhülse 11 hinein. Die Oberfläche der Verschlußhülse 11 ist mit einem thermoplastischen Kunststoff beschichtet. Die thermoplastische Beschichtung führt zu einem dichten Verschluß des Füllventils, wenn die Beschichtung erwärmt und anschließend abgekühlt wird.

Statt Schlitzen kann der Endabschnitt Perforationen oder Materialschwächungen aufweisen. Es können auch mehrere Solltrennlinien in Form von Perforation oder dergleichen im Endabschnitt ausgebildet sein.

### Bezugszeichenliste

- 1: Bodenmittelbruchlinie
- 2,3: Bodenseitenfalzlinie
- 4,5: Bodenseitenumschläge
- 7,8: Eckeinschläge
- 9: Zuschnitt
- 10: Ventilschlauch
- 11: Abschlußhülse
- 12: Sackinnenraum
- 13: Endabschnitt
- 14a,b: Schlitze
- 15: Falzlinie
- 16: Abschnitt
- 17: untere Fläche
- 18: obere Fläche
- 19,20: Randflächen
- 21,22: Streifen
- 23: Stirnseite
- 24: Innenraum

## Patentansprüche

1. Ventilsack, insbesondere für pulverförmiges Füllgut, mit einem Füllventil, das einem mit einem Ende in das Sackinnere (12) hineinragenden Ventilschlauch (10) aufweist, dessen in das Sackinnere (12) ragender Endabschnitt (13) im wesentlichen in Längsrichtung des Ventilschlauchs (10) körperlich unterteilt und bei flachliegendem Ventilschlauch (10) entlang einer quer zu der körperlichen Unterteilung verlaufenden Falzlinie (15) auf sich selbst umgefaltet ist, wobei der Endabschnitt (13) durch Schlitze (14a, b) oder Solltrennlinien körperlich unterteilt ist, die im Abstand zueinander verlaufen,
**dadurch gekennzeichnet**,
daß der Ventilsack als Kreuz- oder Klotzbodenventilsack ausgebildet ist, daß das Füllventil in einen seiner beiden seitlich von Bodenseitenfalzlinien (2, 3) begrenzten Sackböden eines Eckeinschlags (7, 8) eingearbeitet ist, und daß bei flachliegendem Ventilschlauch (10) die Solltrennlinien bzw. Schlitze (14a, b) nur in einer (17) der beiden, den Ventilschlauch bildenden Flächen ausgebildet sind und die andere Fläche (18) auf sich selbst umgefaltet ist.

2. Ventilsack nach Anspruch 1,
**dadurch gekennzeichnet**,
daß zwei Solltrennlinien bzw. Schlitze (14a, b) vorgesehen sind, wobei der Abstand zwischen den beiden Solltrennlinien bzw. Schlitzen (14a, b) so bemessen ist, daß sich der zwischen den Solltrennlinien bzw. Schlitzen (14a, b) liegende Abschnitt (16) bei einem in den Ventilschlauch (10) eingeführten Füllstutzen einer Füllvorrichtung entfaltet und diesen anliegend umgibt.

3. Ventilsack nach Anspruch 1 oder 2,
**dadurch gekennzeichnet**,
daß der Endabschnitt (13) um eine im wesentlichen senkrecht zu den Solltrennlinien bzw. Schlitzen (14a, b) verlaufende Falzlinie (15) umgefaltet ist.

4. Ventilsack nach Anspruch 3,
**dadurch gekennzeichnet**,
daß die Solltrennlinien bzw. Schlitze (14a, b) an der Falzlinie (15) enden.

5. Ventilsack nach einem der Ansprüche 1 bis 4,
**dadurch gekennzeichnet**,
daß die Solltrennlinien bzw. Schlitze (14a, b) gleich lang sind.

6. Ventilsack nach einem der Ansprüche 1 bis 5,
**dadurch gekennzeichnet**,
daß die Solltrennlinien durch Perforationen gebildet sind.

7. Ventilsack nach einem der Ansprüche 1 bis 6,
**dadurch gekennzeichnet**,
daß der Ventilschlauch (10) wenigstens teilweise aus einem gasdurchlässigen Material besteht.

8. Ventilsack nach einem der Ansprüche 1 bis 7,
**dadurch gekennzeichnet**,
daß im Außenbereich des Ventilschlauches (10) in oder auf diesem eine Verschlußhülse (11) angeordnet ist, die eine Beschichtung aufweist, die in einen klebefähigen Zustand für einen Verschluß des Ventils überführbar ist.

9. Ventilsack nach einem der Ansprüche 1 bis 8,
**dadurch gekennzeichnet**,
daß der Ventilschlauch (10) bzw. der Ventilschlauch (10) und die Verschlußhülse (11) bei einem in den Ventilschlauch (10) eingeführten Füllstutzen einer Füllvorrichtung zum Sackinneren hin konisch verlaufen.

## Claims

1. A valve sack, more particularly for holding powder-form materials, comprising a filling valve with a valve tube (10) which projects at one end into the interior (12) of the sack and of which the end section (13) projecting into the interior (12) of the sack is physically divided substantially longitudinally of the valve tube (12) and, when the valve tube (10) is in the lay-flat position, is folded back on itself along a fold line (15) extending transversely of the physical division, the end section (13) being physically divided by slits (14a,b) or separation lines extending at intervals to one another, characterized in that the valve sack is a cross or block bottom sack, in that the filling valve is incorporated in one of its two sack bottoms of a corner tuck (7,8) laterally delimited by bottom side fold lines (2,3) and in that, when the valve tube (10) is in the lay-flat position, the separation lines or slits (14a,b) are only formed in one (17) of the two surfaces forming the valve tube, the other surface (18) being folded back on itself.

2. A valve sack as claimed in claim 1, characterized in that two separation lines or slits (14a,b) are provided, the interval between two separation lines or slots (14a,b) being gauged in such a way that the section (16) lying between the separation lines or slits (14a,b) unfolds in the presence of a filling spout of a filling machine introduced into the valve tube (10) and closely surrounds it.

3. A valve sack as claimed in claim 1 or 2, characterized in that the end section (13) is folded about a fold line (15) extending substantially perpendicularly of the separation lines or slits (14a,b).

4. A valve sack as claimed in claim 3, characterized in that the separation lines or slits (14a,b) end at the fold line (15).

5. A valve sack as claimed in any of claims 1 to 4, characterized in that the separation lines or slits (14a,b) are of equal length.

6. A valve sack as claimed in any of claims 1 to 5, characterized in that the separation lines are formed by perforations.

7. A valve sack as claimed in any of claims 1 to 6, characterized in that the valve tube (10) consists at least partly of a gas-permeable material.

8. A valve sack as claimed in any of claims 1 to 7, characterized in that a closure sleeve (11) with a coating convertible into an adhesive state to close the valve is arranged in or on the valve tube (10) in the outer region thereof.

9. A valve sack as claimed in any of claims 1 to 8, characterized in that, in the presence of a filling spout of a filling machine introduced into the valve tube (10), the valve tube (10) or the valve tube (10) and the closure sleeve (11) taper conically towards the interior of the sack

## Revendications

1. Sac à valve, en particulier pour des produits de remplissage pulvérulents, avec une valve de remplissage, qui comporte un tube à valve (10) se dressant avec une extrémité à l'intérieur du sac (12), dont un segment terminal (13) se dressant dans l'intérieur du sac (12) est subdivisé physiquement essentiellement dans le sens longitudinal du tube à valve (10) et dans le cas du tube à valve (10) se situant à plat est replié sur lui-même le long d'une ligne de pliage (15) se développant transversalement à la subdivision physique, le segment terminal (13) étant subdivisé physiquement par des fentes (14a, b) ou des lignes de séparation de consigne, qui se développent les unes par rapport aux autres à une certaine distance,
caractérisé en ce que
le sac à valve est réalisé comme un sac à valve à fond croisé ou à fond formé, la valve de remplissage est introduite dans un de ses deux fonds de sac d'un repli angulaire (7, 8) délimités latéralement par des lignes de pliage latéral du fond (2, 3), et dans le cas de tube à valve (10) se trouvant à plat les lignes de séparation de consigne ou fentes (14a, b) sont réalisées seulement dans une (17) des deux surfaces constituant le tube à valve et l'autre surface (18) est repliée sur elle-même.

2. Sac à valve selon la revendication 1,
caractérisé en ce que
deux lignes de séparation de consigne ou fentes (14a, b) sont prévues, la distance entre les deux lignes de séparation de consigne ou fentes (14a, b) est dimensionnée pour le segment (16) se situant entre les lignes de séparation de consigne ou fentes (14a, b) se déplie dans le cas d'une tubulure de remplissage d'un dispositif de remplissage insérée dans le tube à valve (10) et entoure cette tubulure avec adhérence.

3. Sac à valve selon les revendications 1 ou 2,
caractérisé en ce que
le segment terminal (13) est replié autour d'une ligne de pliage (15) s'étendant essentiellement perpendiculairement aux lignes de séparation de consigne ou fentes (14a, b).

4. Sac à valve selon la revendication 3,
caractérisé en ce que
les lignes de séparation de consigne ou fentes (14a, b) se terminent à la ligne de pliage (15).

5. Sac à valve selon une des revendications 1 à 4,
caractérisé en ce que
les lignes de séparation de consigne ou fentes (14a, b) sont de même longueur.

6. Sac à valve selon une des revendications 1 à 5,
caractérisé en ce que
les lignes de séparation de consigne sont formées par des perforations.

7. Sac à valve selon une des revendications 1 à 6,
caractérisé en ce que
le tube à valve (10) est composé au moins partiellement d'un matériau perméable au gaz.

8. Sac à valve selon une des revendications 1 à 7,
caractérisé en ce que
dans la zone extérieure du tube à valve (10) est disposé dans ou sur celui-ci un manchon de fermeture (11) qui comporte une enduction qui peut être transformée en un état de collage pour la fermeture de la valve.

9. Sac à valve selon une des revendications 1 à 8,
caractérisé en ce que
le tube à valve (10) ou le tube à valve (10) et le manchon de fermeture (11) dans le cas d'une tubulure de remplissage d'un dispositif de remplissage enfilée dans le tube à valve (10) se développent coniquement vers l'intérieur du sac.
